# FASCICULE DE BREVET EUROPEEN

(11) **EP 4 078 328 B1**
(45) Date de publication et mention de la délivrance du brevet: **28.01.2026**
(21) Numéro de dépôt: 20861952.8
(22) Date de dépôt: 12.11.2020
(51) Int. Cl.: G05G 1/483, G05G 1/30, G05G 1/48, B60T 7/06, B60R 21/09

(54) **PÉDALE POUR UN VÈHICULE COMPORTANT UNE COIFFE À FIXATION RENFORCÉE**
PEDAL FÜR EIN FAHRZEUG MIT EINEM DECKEL MIT VERSTÄRKTER BEFESTIGUNG
PEDAL FOR A VEHICLE, COMPRISING A COVER WITH REINFORCED FASTENING

(30) Priorité: 19.12.2019 FR 1914909
(43) Date de publication de la demande: 26.10.2022
(73) Titulaire: Stellantis Auto SAS, 78300 Poissy (FR)
(72) Inventeur: CARRASCO, Yoann, 70200 PALANTE (FR); SENDER, Cyrille, 25230 BONDEVAL (FR)
(74) Mandataire: BCIP
(86) Numéro de dépôt international: PCT/FR2020/052060
(87) Numéro de publication internationale: WO 2021/123525

(56) Documents cités:
- EP-A1- 2 306 258
- FR-A1- 2 956 910
- US-A1- 2008 156 140

## Description

La présente invention revendique la priorité de la demande française N° 1914909 déposée le 19.12.2019.

La présente invention concerne une pédale pour un pédalier d'un véhicule qui comporte une coiffe, comme décrite p.e. dans le document FR 2 956 910 A1.

Elle concerne plus particulièrement une pédale qui comporte une âme et un patin avec une partie centrale du patin qui est positionnée entre l'âme et la coiffe, la coiffe comportant des pattes de fixation lui permettant d'être solidarisée sur le patin, au moins une première desdites pattes de fixation étant positionnée rabattue sous la coiffe en enserrant une partie du patin et de l'âme.

Un tel montage se retrouve couramment, notamment dans le cas d'une coiffe en aluminium qui viennent recouvrir un patin en caoutchouc pour offrir un une surface d'appui sur la pédale qui soit plus agréable qu'avec un contact uniquement sur un patin en caoutchouc.

Mais pour un tel montage par des pattes de fixation, les pattes qui sont positionnées en bas de la pédale peuvent s'accrocher aux chaussures du conducteur si celui-ci passe son pied sous la pédale, relevant ces pattes inférieures et arrachant la coiffe du patin.

Le dispositif selon l'invention permet de remédier à cet inconvénient.

Il comporte en effet, selon une première caractéristique, une pédale pour un pédalier d'un véhicule, qui comporte une âme, un patin et une coiffe, une partie centrale du patin étant positionnée entre l'âme et la coiffe, la coiffe comportant des pattes de fixation lui permettant d'être solidarisée sur le patin, au moins une première desdites pattes de fixation étant positionnée rabattue sous la coiffe en enserrant une partie du patin et de l'âme, telle que ladite au moins une première des pattes de fixation est maintenue bloquée en position rabattue par des moyens de maintien solidaires de l'âme ou du patin.

Selon une première caractéristique de l'invention, le patin est formé dans une matière souple adaptée pour être emmanchée autour de l'âme.

Selon une deuxième caractéristique de l'invention, la première patte de fixation est positionnée en bordure inférieure de la pédale et la coiffe comporte généralement au moins une seconde patte de fixation qui est positionnée en bordure supérieure ou le long d'une des deux bordures latérales de la pédale.

Selon une troisième caractéristique de l'invention, les moyens de maintien comportent au moins un loquet qui s'étend du patin (selon un premier mode de réalisation) ou le l'âme (selon un deuxième mode de réalisation) au-dessus d'une partie d'au moins une première patte des pattes de fixation.

Selon le premier mode de réalisation de l'invention, le loquet s'étend du patin et comporte une forme biseautée adaptée pour permettre le passage de ladite au moins une première des pattes de fixation en repoussant latéralement ledit loquet lorsque ladite au moins une première des pattes de fixation est rabattue contre le patin, le loquet venant préférentiellement de matière avec le patin.

Le patin comporte une partie de plus faible épaisseur prévue pour recevoir ladite au moins première des pattes de fixation, la partie de plus faible épaisseur comportant de chaque côté un loquet, lesdits loquets étant adaptés pour bloquer les deux bords latéraux de ladite au moins une première des pattes de fixation une fois celle-ci de rabattue dans la partie de plus faible épaisseur du patin.

Selon un deuxième exemple, les moyens de maintien comportent au moins un loquet qui s'étend de l'âme au-dessus d'une partie d'extrémité de ladite au moins une première des pattes de fixation, le loquet venant préférentiellement de matière avec l'âme.

Le loquet comporte une forme adaptée pour maintenir ladite partie d'extrémité entre le patin et ledit loquet.

Les dessins annexés illustrent l'invention :
[Fig.1] représente une vue en perspective d'une pédale qui comporte un patin selon un premier mode de réalisation de l'invention.
[Fig.2] représente une vue de détails, en perspective, de la pédale selon le premier mode de réalisation.
[Fig.3] représente une vue de détails, en perspective, de la pédale selon un second mode de réalisation.

En référence aux figure 1 et 2, est représentée une pédale 1 pour un pédalier d'un véhicule qui comporte une âme 2, un patin 3 et une coiffe 4.

Une partie centrale 31 du patin 3 est positionnée entre l'âme 2 et la coiffe 4, avec le patin 3 qui est formé dans une matière souple permettant à des parties latérales 32 du patin 3 d'être emmanchées autour de l'âme 2.

La coiffe 4 comporte deux premières pattes de fixation 41 qui sont positionnées rabattues sous le bas de la coiffe 4 en enserrant une partie du patin 3 et de l'âme 2, permettant de solidariser le bas de la coiffe 4 sur le patin 3.

La coiffe 4 comporte aussi des secondes pattes de fixation 42 qui sont positionnées rabattues sous les bords latéraux et supérieurs de la coiffe 4 en enserrant une partie du patin 3 et de l'âme 2, permettant de solidariser le reste de la coiffe 4 sur le patin 3. Les premières pattes de fixation 41 sont maintenues bloquées en position rabattue par des moyens de maintien 5 solidaires du patin 3.

Les moyens de maintien 5 comportent au moins un loquet 51 qui s'étend du patin 3 au-dessus d'une partie latérale d'une des deux premières pattes de fixation 41.

Chaque loquet 51 s'étend du patin 3 avec une forme biseautée 52 adaptée pour permettre à la fois le passage d'une première patte de fixation 41 en position rabattue contre le patin 3, en repoussant latéralement le loquet 51 et en permettant au loquet 51 de revenir en position étendue une fois la première patte de fixation 41 de positionnée.

Généralement, le patin 3 comporte une partie de plus faible épaisseur 31 adaptée pour recevoir une des premières pattes de fixation 41, avec la partie de plus faible épaisseur 31 qui comporte de chaque côté un loquet 51, les deux loquets 51 étant adaptés pour bloquer les deux bords latéraux de la première patte de fixation 41.

Le positionnement d'une des premières pattes de fixation 41 dans la partie de plus faible épaisseur 31 du patin 3 se fait en fin de montage de la coiffe 4 sur le patin 3, en rabattant simplement la première patte de fixation 41 entre les deux loquets 51.

En référence à la figure 3, est représentée un second mode de réalisation, avec une pédale 6 pour un pédalier d'un véhicule qui comporte une âme 7 et un patin 8, la coiffe 4 restant identique au premier mode de réalisation.

Comme pour le premier mode de réalisation, une partie centrale du patin 8 est positionnée entre l'âme 7 et la coiffe 4, avec le patin 8 qui est formé dans une matière souple permettant à des parties latérales du patin 8 d'être emmanchées autour de l'âme 7.

La coiffe 4 comporte des pattes de fixation qui lui permettent d'être solidarisée sur le patin 8, avec deux premières pattes de fixation 41 qui sont positionnées rabattues sous le bas de la coiffe 4 en enserrant une partie du patin 8 et de l'âme 7 et des secondes pattes de fixation qui sont positionnées rabattues sous les bords latéraux et supérieurs de la coiffe 4 en enserrant une partie du patin 8 et de l'âme 7.

Les premières pattes de fixation 41 sont maintenues bloquées en position rabattue par des moyens de maintien 9 solidaires de l'âme 7.

Les moyens de maintien 9 comportent au moins un loquet 91 qui s'étend de l'âme 7 au-dessus d'une partie d'extrémité 43 d'une des premières pattes de fixation 41.

Chaque loquet 91 s'étend de l'âme 7 en dessus de l'extrémité 43 d'une des premières pattes de fixation 41 en formant une surface d'appui positionnant l'extrémité 43 d'une des premières pattes de fixation 41 en appui entre une partie du patin 8 et le loquet 91.

La fixation de la coiffe 4 sur le patin 8 se fait différemment que pour le premier mode de réalisation, les deux premières pattes de fixation 41 sont en partie rabattues et leurs extrémités 43 glissées entre le patin 8 et le loquet 91, faisant qu'en rabattant la coiffe 4 contre le patin 8, les deux premières pattes de fixation 41 sont correctement positionnées et ont leurs extrémités 43 de bloquées.

Comme pour le premier mode de réalisation, les secondes pattes de fixation sont alors rabattues contre la coiffe 4 bloquant la coiffe 4 sur le patin 8.

## Revendications

1. Pédale (1) pour un pédalier d'un véhicule, comportant une âme (2, 7), un patin (3, 8) et une coiffe (4), une partie centrale du patin (3, 8) étant positionnée entre l'âme (2, 7) et la coiffe (4), la coiffe (4) comportant des pattes de fixation (41, 42) lui permettant d'être solidarisée sur le patin (3, 8), au moins une première (41) desdites pattes de fixation (41, 42) étant positionnée rabattue sous la coiffe (4) en enserrant une partie du patin (3, 8) et de l'âme (2, 7), ladite au moins une première (41) des patte de fixation (41, 42) étant maintenue bloquée en position rabattue par des moyens de maintien (5, 9) solidaires de l'âme (7) ou du patin (3), les moyens de maintien (5, 9) comportant au moins un loquet (51, 91) qui s'étend du patin (3) ou de l'âme (7) au-dessus d'une partie (43) d'au moins une première (41) des pattes de fixation (41, 42), **caractérisée en ce que** le loquet (51) s'étend du patin (3) et comporte une forme biseautée (52) adaptée pour permettre le passage de la au moins une première (41) des pattes de fixation (41, 42) en repoussant latéralement ledit loquet (51) lorsque ladite au moins une première (41) des pattes de fixation (41, 42) est rebattue contre le patin (3).

2. Pédale (1) selon la revendication 1, **caractérisée en ce que** le patin (3, 8) est formée dans une matière souple adaptée pour être emmanchée autour de l'âme (2, 7).

3. Pédale (1) selon la revendication 1 ou 2, **caractérisé en ce que** la première patte de fixation (41) est positionnée en bordure inférieure de la pédale (1, 6).

4. Pédale (1) selon la revendication 3, **caractérisée en ce que** la coiffe (4) comporte au moins une seconde patte de fixation (42) qui est positionnée en bordure supérieure ou le long d'une des deux bordures latérales de la pédale (1, 6).

5. Pédale (1) selon l'une quelconque des revendications précédentes, **caractérisée en ce que** le patin (3) comporte une partie de plus faible épaisseur (31) prévue pour recevoir ladite au moins première (41) des pattes de fixation (41, 42), la partie de plus faible épaisseur (31) comportant de chaque côté un dudit loquet (51), lesdits loquets (51) étant adaptés pour bloquer les deux bords latéraux de ladite au moins une première (41) des pattes de fixation (41, 42) une fois celle-ci de rabattue dans la partie de plus faible épaisseur (31) du patin (3).

6. Véhicule comportant un pédalier qui comporte au moins une pédale (1) selon l'une quelconque des revendications précédentes.

## Patentansprüche

1. Pedal (1) für ein Tretlager eines Fahrzeugs, mit einem Steg (2, 7), einem Gleitschuh (3, 8) und einer Kappe (4), wobei ein mittlerer Teil des Gleitschuhs (3, 8) zwischen dem Steg (2, 7) und der Kappe (4) positioniert ist, wobei die Kappe (4) Befestigungslaschen (41, 42) aufweist, die es ihr ermöglichen, mit dem Gleitschuh (3, 8) fest verbunden zu werden, wobei mindestens eine erste (41) der Befestigungslaschen (41, 42) unter der Kappe positioniert ist Kappe (4) durch Einklemmen eines Teils des Schuhs (3, 8) und des Stegs (2, 7), wobei die mindestens eine erste (41) der Befestigungslaschen (41, 42) in der eingeklappten Stellung durch mit dem Steg (7) oder dem Schuhs (3) fest verbundene Haltemittel (5, 9) gesichert gehalten wird, wobei die Haltemittel (5, 9) mindestens eine Verriegelung (51, 91) aufweisen, die sich von dem Schuhs (3) oder dem Steg (7) über mindestens einen Teil (43) von D erstreckt Eine erste (41) der Befestigungslaschen (41, 42), **dadurch gekennzeichnet, dass** sich der Riegel (51) von der Gleitkufe (3) erstreckt und eine abgeschrägte Form (52) aufweist, die geeignet ist, den Durchgang der mindestens einen ersten (41) der Befestigungslaschen (41, 42) zu ermöglichen, indem der Riegel (51) seitlich zurückgedrückt wird, wenn die mindestens eine erste (41) der Befestigungslaschen (41, 42) gegen die Gleitkufe (3) gedrückt wird.

2. Pedal (1) nach Anspruch 1, **dadurch gekennzeichnet, dass** der Gleitschuh (3, 8) aus einem flexiblen Material gebildet ist, das geeignet ist, um den Kern (2, 7) herum eingesteckt zu werden.

3. Pedal (1) nach Anspruch 1 oder 2, **dadurch gekennzeichnet, dass** die erste Befestigungslasche (41) am unteren Rand des Pedals (1, 6) angeordnet ist.

4. Pedal (1) nach Anspruch 3, **dadurch gekennzeichnet, dass** die Kappe (4) wenigstens eine zweite Befestigungslasche (42) aufweist, die am oberen Rand oder entlang eines der beiden Seitenränder des Pedals (1, 6) angeordnet ist.

5. Pedal (1) nach einem der vorhergehenden Ansprüche, **dadurch gekennzeichnet, dass** der Schuh (3) einen Abschnitt (31) mit geringerer Dicke aufweist, der zur Aufnahme der wenigstens einen ersten (41) der Befestigungslaschen (41, 42) vorgesehen ist, wobei der Abschnitt (31) mit geringerer Dicke auf jeder Seite eine der Verriegelungseinrichtungen (51) aufweist, wobei die Verriegelungseinrichtungen (51) so ausgebildet sind, dass sie beide Seitenränder der wenigstens einen ersten (41) der Befestigungslaschen (41, 42) blockieren, sobald diese in den Abschnitt mit geringerer Dicke umgeschlagen sind Dicke (31) des Schuhs (3).

6. Fahrzeug mit einer Tretkurbel, die mindestens ein Pedal (1) nach einem der vorhergehenden Ansprüche aufweist.

## Claims

1. Pedal (1) for a crankset of a vehicle, comprising a core (2, 7), a pad (3, 8) and a cover (4), a central part of the pad (3, 8) being positioned between the core (2, 7) and the cover (4), the cover (4) comprising fixing lugs (41, 42) allowing it to be secured to the pad (3, 8), at least a first (41) of said fixing lugs (41, 42) being positioned folded under the cover (4) in gripping a part of the pad (3, 8) and of the core (2, 7), said at least one first (41) of the fixing lugs (41, 42) being held in folded hold up by holding means (5, 9) integral with the core (7) or with the pad (3), the holding means (5, 9) comprising at least one latch (51, 91) which extends from the pad (3) or the core (7) above a part (43) of at least one first (41) fastening lugs (41, 42), **characterised in that** the latch (51) extends from the pad (3) and has a bevelled shape (52) adapted to allow the passage of the at least one first (41) of the fastening lugs (41, 42) by pushing said latch (51) laterally when said at least one first (41) of the fastening lugs (41, 42) is folded back against the pad (3).

2. Pedal (1) according to Claim 1, **characterised in that** the pad (3, 8) is formed of a flexible material adapted to be fitted around the core (2, 7).

3. Pedal (1) according to Claim 1 or 2, **characterised in that** the first fixing lug (41) is positioned at the lower edge of the pedal (1, 6).

4. Pedal (1) according to claim 3, wherein the cover (4) comprises at least one second fixing lug (42) which is positioned at the upper edge or along one of the two lateral edges of the pedal (1, 6).

5. Pedal (1) according to any one of the previous claims, **characterised in that** the pad (3) comprises a thinner part (31) designed to receive said at least first (41) of the fixing lugs (41, 42), the thinner part (31) comprising on each side one of said latch (51), said latches (51) being adapted to block the two lateral edges of said at least one first (41) of the fixing lugs (41, 42) once the latter is folded down into the more part small thickness (31) of the pad (3).

6. Vehicle comprising a crankset which comprises at least one pedal (1) according to any one of the previous claims.
